# EUROPÄISCHE PATENTSCHRIFT

(11) **EP 0 311 831 B1**
(45) Veröffentlichungstag und Bekanntmachung des Hinweises auf die Patenterteilung: **04.09.1991**
(21) Anmeldenummer: 88115802.6
(22) Anmeldetag: 26.09.1988
(51) Int. Cl.: D01G 21/00

(54) **Regelung von Verarbeitungsstufen einer faserverarbeitenden Anlage**
Control of working stages of a fibre processing plant
Régulation des étapes d'ouverture de fibres d'une installation de préparation à la filature

(30) Priorität: 08.10.1987 CH 3947/87; 08.10.1987 CH 3943/87
(43) Veröffentlichungstag der Anmeldung: 19.04.1989
(73) Patentinhaber: MASCHINENFABRIK RIETER AG, CH-8406 Winterthur (CH)
(72) Erfinder: Schlepfer, Walter, CH-8406 Winterthur (CH); Staeheli, Christof, CH-8500 Frauenfeld (CH)

(56) Entgegenhaltungen:
- EP-A- 0 176 661
- DE-A- 3 205 776
- FR-A- 2 515 695
- FR-A- 2 534 600
- US-A- 3 862 473

## Beschreibung

Diese Erfindung bezieht sich auf eine Regelung für Verarbeitungsstufen in einer faserverarbeitenden Anlage. Die Anlage ist zum Beispiel ein Teil einer Spinnerei zur Herstellung von Stapelfaser-Garnen, aber die Erfindung ist nicht auf diese Anwendung eingeschränkt.

### Stand der Technik

Die automatische Ballenabtragung mittels eines hinund herfahrenden Ballenabtrag-Aggregates ist nun in die Kurzstapelspinnerei gut eingeführt, und verschiedene Vorschläge zur Steuerung des Verfahrens sind inzwischen vorgelegt worden, insbesondere ein Vorschlag bezüglich Optimierung (europäische Patentschrift EP-B-93235 = US-A-4566152).

Diese PS schlagen ein Verfahren vor, wonach das Ballenabtrag-Aggregat im sogenannten Stop/Go-Betrieb läuft und die Abtragtiefe oder die Fahrgeschwindigkeit des Aggregates steuerbar ist, um ein "optimales" Verhältnis Laufzeit/Stillzeit soweit wie möglich kontinuierlich einzuhalten. Ein- bzw. Ausschalten der Ballenabtragung wird anhand von Steuersignalen durchgeführt, die von den nächsten Verarbeitungsstufe gewonnen werden.

Es ist auch bekannt, Steuersignale für die Ballenabtragung von einer Verarbeitungsstufe am Ende der Putzereilinie (z.B. von der Karde) zu gewinnen (DE-A-3513295). In diesem Fall sind die Steuersignale zur Steuerung der Fahrgeschwindigkeit des Abtrag-Aggregates eingesetzt. Sofern ein diskontinuierlicher (Stop/Go) Betriebsmodus vorgesehen ist, soll das Verhältnis Laufzeit / Stillzeit auch hier "optimiert" werden (Kol. 3, Zeilen 31 bis 38 der DE-A-3513295)).

Ferner ist es bekannt, die Materialzufuhr von der Ballenabtragung zur ersten Reinigungsstufe durch ein von der Karde gewonnenes Steuersignal zu bestimmen (DE-C-3151697), mit dem Ziel, "Stillstandzeiten der Putzereimaschinen" zu vermeiden (Kol. 3, Zeilen 2/3 der DE-C-3151697) bzw. "die Reinigungsmaschinen annähernd kontinuierlich" laufen zu lassen (Kol. 3, Zeilen 10/11).

Es ist aber auch bekannt, die Putzereilinie kontinuierlich zu betreiben, wobei Steuerungssignale für die verschiedenen Maschinen der Linie von den Karden gewonnen werden (Melliand Textilberichte, 2/1987, Seiten 77 bis 83, insbesondere S. 81 ― vgl. DE-A-3237864 und US-A-4535511 = DE-A-3244619).

Schliesslich ist es auch bekannt, die Faserzufuhr an die Karden selber anhand der Anzahl produzierender Karden zu steuern ― siehe DE-A-3442942. Eine andere Form der Ausnutzung dieses Prinzips wird in unserer EP-A-0303023 (Stand der Technik nach Artikel 54(3) EPÜ) gezeigt.

Wie die letztgenannte, zum Anmeldezeitpunkt dieser Erfindung noch unveröffentlichte Patentanmeldung erwähnt, ist eine Änderung der Faserbearbeitung im allgemeinen unerwünscht, da sie zu Qualitätsänderungen im Endprodukt (Garn) führen kann. Der aufgeführte Stand der Technik enthält bestenfalls kein Steuerungskonzept zur Konstanthaltung dieser Faserverarbeitung ― in bestimmten Fällen (z.B. EP-B-93235) wird eine Änderung der Faserverarbeitung dem Steuerungskonzept zugrunde gelegt.

Die vorliegende Erfindung kann Änderungen der Faserbearbeitung nicht vollständig ausschliessen, kann sie aber wesentlich reduzieren und ist auf jeden Fall so konzipiert, dass Änderungen der Faserbearbeitung normalerweise nur innerhalb eng definierter Grenzen erforderlich sind.

### Die Erfindung

Die Erfindung sieht eine faserverarbeitende Anlage vor, welche aus einer Mehrzahl von faserverarbeitenden Stufen besteht, wobei zu verarbeitende Fasern der Reihe nach von Stufe zu Stufe gefördert werden und mindestens eine Stufe im Stop/Go-Betrieb läuft, während eine ihr nachgeschaltete Stufe ein vorbestimmtes Produkt (z.B. ein Faserband) kontinuierlich liefert. Die "Stufen" sind gemäss der Technologie und nicht gemäss den Maschinen definiert. Eine "Stufe" kann daher eine Mehrzahl von einzelnen Maschinen einschliessen.

Beispielsweise könnte eine Kardierstufe zwischen 6 und 20 einzelne Maschinen umfassen. Das gelieferte Produkt (oder der Ausstoss) einer Stufe umfasst dann die Produktion aller momentan in dieser Stufe laufenden Maschinen.

Die Erfindung sieht ausserdem die Bestimmung eines Sollwertes für das Verhältniss Laufzeit/Stillzeit in der genannten (vorgeschalteten) Stufe, die im Stop/Go-Betrieb laufen soll, vor. Es sind auch Überwachungsmittel vorhanden, um das Istverhältnis Laufzeit/Stillzeit dieser Stufe zu überwachen und mit dem vorgegebenen Sollwert zu vergleichen. Im Fall einer Abweichung des Istverhältnisses vom Sollverhältnis kann die Produktion dieser Stufe, die beim Normalbetrieb während der Laufzeit konstant bleibt, entweder erhöht oder vermindert werden, um das genannte Istverhältnis dem Sollverhältnis anzugleichen.

Insofern sind die Merkmale dieser Erfindung mit den Ausführungen in der europäischen Patentschrift EP-B-93235 gemeinsam.

Die vorliegende Erfindung ist aber dadurch gekennzeichnet, dass der Sollwert nicht fix eingestellt wird (wie in EP-B-93235 vorgeschlagen wurde), sondern als eine Funktion der Produktion der nachgeschalteten (im Normalbetrieb kontinuierlich produzierenden) Stufe veränderbar ist.

Die Anlage kann so konzipiert werden, dass eine Änderung der Produktion der Endstufe sich sofort in einer entsprechenden Änderung des Sollverhältnisses Laufzeit/Stillzeit in jeder vorgeschalteten, diskontinuierlich arbeitenden Stufe niederschlägt, wobei die "entsprechende Änderung" individuell für jede vorgeschaltete Stufe bestimmt werden kann.

Die genannte Funktion kann so bestimmt werden, dass das Sollverhältnis einen theoretisch optimalen Wert (z.B. 90: 10 ― siehe EP-B-93235) bei voller Produktion der nachgeschalteten Stufe einnimmt. Das Sollverhältnis kann dann linear in Abhängigkeit von Verminderung der Produktion der nachgeschalteten Stufe reduziert werden. Die optimale Anpassungsfunktion für eine bestimmte Anlage kann empirisch festgelegt und in das System eingegeben werden, und wo eine Anpassung an mehrere Stufen erfolgt, kann die Anpassungsfunktion von Stufe zu Stufe verschieden sein.

Die Überwachung des Istverhältnisses Laufzeit/Stillzeit kann gemäss den in EP-B-93235 beschriebenen Prinzipien durchgeführt, und im Fall der Ballenabtragung als vorgeschaltete Stufe kann die Änderung der Produktion auch gemäss der Beschreibung in dieser europäischen Patentschrift durchgeführt werden, d.h. durch Änderung der Abtragtiefe bzw. der Fahrgeschwindigkeit des Abtrag-Aggregates. Die Erfindung kann also ohne weiteres in bestehenden Anlagen integriert werden, worin Rückkoppelungskreise zwischen Stufen vorgesehen sind, um das Verhältnis Laufzeit/Stillzeit der vorgeschalteten Stufe gemäss vorbestimmten Zuständen in der nachgeschalteten Stufe (z.B. Füllniveau in einem Speicher) zu regeln.

Vorzugsweise ist die Anlage durch einen Rechner gesteuert, welcher die Produktion der nachgeschalteten Stufe überwacht und das Sollverhältnis für die vorgeschaltete(n) Stufe(n) entsprechend bestimmt. Regelkreise zwischen vorgeschalteten Stufen können auch über den Rechner realisiert werden.

Die Erfindung wird nun anhand von lediglich als Beispiele aufgeführten Ausführungen näher erläutert werden. Es zeigt:

- Fig. 1: Eine Kopie von Fig. 4 unserer Patentanmeldung EP-A-0303023 (Stand der Technil nach Artikel 54 (3) EPÜ)
- Fig. 2: eine diagrammatische Darstellung einer Modifikation der Anordnung von Fig. 1, um sie gemäss dieser Erfindung auszuführen,
- Fig. 3: eine schematische Seitenansicht einer faserverarbeitenden Anlage einer Kurzstapelspinnerei,
- Fig. 4: eine schematische besicht von oben der gleichen Anlage, zusammen mit Verbindungen zwischen den verschiedenen Stufen und einem Leitrechner,
- Fig. 5: zeigt in Fig. 5a ein Schaltschema und in Fig. 5b ein Zeitdiagramm zur Erklärung der Regelverbindungen in einer belage gemäss Fig. 4.

Die Beschreibung wird sich zunächst auf die mit voll ausgezogenen Linien dargestellte Anlage in Fig. 1 konzentrieren. Diese umfasst eine Speisemaschine S, einen Ventilator V, einen Speisekanal K, zwei Karden C1 und C2 mit je einem Füllschacht (nicht angedeutet), eine Mikroprozessorsteuerung µP und einen steuerbaren Antrieb A für die Speisemaschine S. Ein Messgerät M ist im Kanal K zwischen dem Ventilator V und der ersten Karde C1 zur Messung des statischen Drucks eingebaut. Es liefert ein Ausgangssignal an den Mikroprozessor µP. Jede Karde C1 bzw. C2 liefert ein Signal an den Mikroprozessor µP, um zu zeigen, ob diese Karde momentan in Betrieb ist oder nicht. Die Mikroprozessor-Steuerung µP liefert ein Steuerungssignal an den betrieb A der Speisemaschine S.

Der nicht gezeigte Ventilatorantrieb ist von der Steuerung µP nicht steuerbar. Im Betrieb läuft er mit einer konstanten Drehzahl n.

Die Steuerung soll mit den anderen Elementen derart zusammenarbeiten, dass der Füllschacht jeder produzierenden Karde "voll" (innerhalb bestimmter Toleranzen) bleibt. Wie in der Anmeldung EP-A-0303023 gezeigt wird, kann der statische Druck im Kanal K beim Messgerät M die Füllverhältnisse darstellen. Wenn der gemessene statische Druck sich ausserhalb eines vom Prozessor µP bestimmten Bereiches bewegt, wird die Speisung eingeschaltet (beim fallenden Druck) bzw. ausgeschaltet (beim steigenden Druck). Die Speisung läuft daher im sogenannten Stop/Go-Betriebsmodus.

Die Steuerung µP schaltet den Speiseantrieb A nur ein und aus, sie übt in diesem Beispiel keinen Einfluss auf die Drehzahl des Antriebes aus, d.h. auf die momentane Produktion der Speisemaschine. Diese momentane Produktion wird für den Normalbetrieb vorbestimmt und konstant gehalten, so dass eine konstante Qualität (Bearbeitung der Fasern) erreicht wird. Die eingestellte Produktion muss für die grösstmögliche "Nachfrage" von den angeschlossenen Karden ausreichen. Normalerweise wird eine gewisse "Überproduktion" eingestellt, so dass, wenn alle angeschlossenen Karden schnellstmöglich produzieren, ein effizientes Verhältnis zwischen der Stillzeit und der Laufzeit der Speisemaschine im Stop/Go-Betrieb herrscht, z.B 90% Laufzeit zu 10% Standzeit.

Wie in Fig. 1 mit gestrichelten Linien angedeutet wird, ist das beschriebene Steuerungsverfahren nicht auf eine einfache Anlage mit nur zwei Karden eingeschränkt. Wie auch in der EP-A-0303023 erwähnt ist, kann im Fall einer unverstellbaren Linie die momentane Produktion der Speisemaschine S fix oder bei der Montage der Anlage fest eingestellt worden sein. Wenn aber die Anzahl einer Speisemaschine zugeteilten Karden geändert werden kann, z.B. durch Betätigung eines Trennmittels T (Fig. 1), ist eine fest eingestellte Produktion der Speisemaschine S nicht sinnvoll. Wie in der EP-A-0303023-Anmeldung vorgesehen, sollte die Produktion der Anzahl der Speisemaschine zugeteilten Karden angepasst werden, um ein optimales Verhältnis Laufzeit/Stillzeit für jede vorgegebene Zuteilung zu ermöglichen.

Es sind natürlich verschiedene Möglichkeiten vorhanden, die momentane Produktion der Speisemaschine der Anzahl der ihr zugeteilten Karden anzupassen. Diese Produktion kann z.B. von Hand an der Maschine selbst eingestellt werden, so dass die Steuerung µP weiterhin nur eine Ein-/Ausschaltfunktion ausüben muss. Die notwendige Anpassung könnte aber auch von der Steuerung µP durchgeführt werden, wenn ihr die dazu notwendigen Informationen mitgeteilt werden. Wenn z.B. die Linie ein Trennmittel T beinhaltet, wie mit gestrichelten Linien in Fig. 1 angedeutet ist, kann dieses Trennmittel auch durch eine Signalleitung mit der Steuerung µP verbunden werden, so dass die Steuerung über den momentan "effektiven Aufbau" der Linie informiertt wird. Im gegebenen Beispiel blockt das Trennmittel T den Speisekanal K zwischen der Karde C2 und einer dritten Karde C3 ab. Wenn dieses Trennmittel T unwirksam gemacht wird, können der Karde C3 auch von der Speisemaschine S über den Kanal K Flocken zugespiesen werden.

In einer solchen Anordnung muss die Durchschnittsproduktion der Speisemaschine der Gesamtproduktion der dieser Speisemaschine zugeteilten Karden entsprechen. Die Durchschnittsproduktion der Speisemaschine ist abhängig von (eine Funktion von) der eingestellten Momentanproduktion und dem Verhältniss Laufzeit/Stillzeit.

Obwohl die Karden "kontinuierlich" laufen, ist die Gesamtproduktion der Karderie trotzdem Schwankungen unterworfen, z.B. kann eine vorläufig abgestellt werden aus irgendeinem Grund.

Da die Momentanproduktion der Speisemaschine in Fig. 1 für den Normalbetrieb (ohne Änderung der Zuteilung) fest eingestellt ist, muss sich das Verhältnis Laufzeit/Stillzeit anpassen, um Schwankungen der Gesamtproduktion der Karden aufzufangen. Normalerweise ist dies ein unkontrolliertes Vorgehen, das nicht immer störungsfrei abläuft. Diese Erfindung sieht eine Kontrolle für solche Abläufe vor.

Gemäss diesem Vorschlag soll das Verhältnis Laufzeit/ Stillzeit der Speisemaschine S überwacht werden, wie schon in der EP-B-93235 für die Ballenabtragung vorgeschlagen wurde. Da der Prozessor µP den betrieb A ein- und ausschaltet, kann der Prozessor ohne Probleme die Laufzeit (bzw. Stillzeit) der Speisemaschine über einen vorbestimmten Zeitintervall feststellen, was der Ermittlung des Verhältnisses Laufzeit/Stillzeit für diese Intervalle gleichkommt (bzw. ermöglicht, falls es erwünscht ist, das Verhältnis selber auszurechnen). Dieses Ist-Verhältnis wird dann mit einem Sollverhältnis verglichen, und allfällige Abweichungen werden festgestellt. Die momentane Produktion der Speisemaschine wird dann angepasst (z.B. durch Änderung der Drehzahl der Speisewalze während ihrer Laufzeit), um der Abweichung entgegenzutreten. Das Sollverhältnis ist aber nicht fest eingestellt (wie in EP-B-93235), sondern wird vom Prozessor in Abhängigkeit der Anzahl produzierender Karden errechnet. Möglichkeiten für eine solche Ermittlung werden nachstehend im Zusammenhang mit Fig. 3 bis 5 beschrieben werden. Vorerst wird das Prinzip kurz anhand des Diagramms der Fig. 2 zusammengefasst.

In Fig. 2 stellt der Kasten Z die Endstufe (Karderie) der Linie dar, die durch die vorgeschaltete Stufe X beliefert wird, so dass ein Materialfluss Y (von X zu Z) stattfindet. Über die Rückkoppelung R wird dieser Materialfluss in Abhängigkeit vom Verbrauch ein- und ausgeschaltet.

Das Verhältnis Laufzeit/Stillzeit von Stufe X wird ermittelt und als Signal über die Leitung L an ein Vergleichsmittel VM geliefert. Ein bestimmendes Mass für den Verbrauch wird in Stufe Z in ein Sollverhältnis darstellendes Signal umgewandelt und über die Leitung 1 an das Vergleichsmittel VM geliefert.

Allfällige Abweichungen werden vom Mittel VM festgestellt und als ein Signal e weitergeleitet. Die Stufe X wertet das Signal e so aus, dass eine Änderung der momentanen Produktion dieser Stufe stattfindet. Die notwendige Änderung wird aber klein sein (Feinanpassung), weil die Stufe Z zu dieser Zeit entsprechend weniger Material über die Rückkoppelung R fordertdie Erfindung erleichtert die Anpassung der Stufe X an das Verhalten der Stufe Z. Die Anpassung kann somit relativ schnell durchgeführt werden, da das System nicht mehr vom "Einpendeln" auf ein unkontrolliertes Verhältnis Laufzeit/Stillzeit abhängig ist. Es ist aber auch nicht mehr an ein "starres" ("optimiertes") Verhältnis gebunden (wie in EP-B-93235 vorgeschlagen wurde), was relativ grosse Änderungen der Faserbearbeitung (mit entsprechenden Schwankungen der Qualität des Endproduktes) bedeutet.

Die Erfindung kann aber auch zur Steuerung anderer vorgeschalteter Stufen ausgenutzt werden, wie nun in Zusammenhang mit den anderen Figuren erklärt werden soll.

Die in Fig. 3 schematisch dargestellte Anlage umfasst 6 "Stufen" I bis VI. Diese Anlage entspricht der heute gebräuchlichen faserverarbeitenden Linie der Kurzstapelspinnerei von der Ballenabtragung (Stufe I) bis zur Karderie (VI). Das Material (Fasern oder Flocken) wird pneumatisch zwischen den verschiedenen Stufen gefördert, was durch schematische Rohrleitungen (Doppelpfeile) in Fig. 3 angedeutet wird.

Als Beispiel wird eine Linie gemäss Fig. 3 durch Hinweise auf entsprechende Maschinen der Anmeldefirma etwas näher erläutert, aber die Erfindung ist keineswegs auf den Gebrauch dieser bestimmten Maschinen eingeschränkt. Die Stufe I kann eine einzige Maschine des Typs "Unifloc" (Registered Trade Mark) und die Stufe II eine Reinigungsmaschine des Typs "Monowalzenreiniger" enthalten. Die Stufe III kann eine einzige Mischmaschine des Typs "Unimix" (Registered Trade Mark) und die Stufe IV einen Feinöffner des Typs "Einheitsreinigungsmaschine" (ERM) umfassen.

Die Stufe V umfasst eine ERM-Maschine, zusammen mit einem nicht gezeigten Transport-Ventilator, zur Bildung einer Flockenspeiseeinheit. Letztere dient zur Beschickung von Flocken an eine Mehrzahl von Karden K, welche zusammen die Stufe VI bilden, wobei jede Karde K mit einem eigenen Füllschacht ausgerüstet ist und die Füllschächte an einen gemeinsamen, vom Transport-Ventilator der Stufe V erstreckenden Speisekanal angeschlossen sind.

Im Normalbetrieb läuft jede Karde K kontinuierlich und liefert ein kontinuierliches Faserband (nicht gezeigt). Die Abnehmer der Karden sind über eine Leitung 10 (Fig. 2) mit einem Leitrechner LR verbunden, so dass der Rechner darüber informiert ist, ob jede Karde momentan in Betrieb ist oder nicht. Es sind in Fig. 2 nur drei Karden K gezeigt, aber die Gesamtanlage kann natürlich eine viel grössere Anzahl dieser Maschinen umfassen, wobei der Leitrechner LR den Betriebszustand jeder einzelnen Karde überwacht.

Ein Drucksensor 14 reagiert auf den statischen Druck im Speisekanal und liefert ein entsprechendes Signal über die Leitung 12 an den Rechner LR. Wie schon beschrieben, sendet der Rechner ein entsprechendes Signal an die Flockenspeiseeinheit FS, um die Flockenspeisung ein- bzw. auszuschalten. Die Speiseeinheit ist daher durch eine Leitung 16 mit dem Rechner LR verbunden.

Die Flockenspeiseeinheit hat auch einen Füllschacht, welcher Material von der ERM-Maschine in der Stufe IV erhält. Eine in diesem Schacht eingebaute Niveau-Überwachung (nicht gezeigt) ist durch eine Leitung 18 mit dem Rechner verbunden, so dass Letzterer über die Leitung 20 die Lieferung von der ERM-Maschine ein- bzw. ausschalten kann. Eine ähnliche Niveauüberwachung (nicht gezeigt) der ERM-Maschine gibt ein Signal über eine Leitung 22 an den Rechner zur Steuerung der Lieferung der Mischmaschine UM über die Leitung 24.

Der Speicherkasten der Mischmaschine UM ist auch mit einer Niveauüberwachung (nicht gezeigt) ausgerüstet, welche ein Signal über die Leitung 26 an den Rechner LR abgibt. Dementsprechend sendet der Rechner Signale über eine Leitung 28 an den Fahrmotor (nicht gezeigt) des Ballenabtrag-Aggregates, um die Ballenabtragung ein- bzw. auszuschalten.

Aus dieser Beschreibung wird klar sein, dass die Stufen I, III, IV und V diskontinuierlich laufen (im Stop/Go-Modus) und dass jede dieser vorgeschalteten Stufen durch einen Rückkopplungskreis mit einer nachgeschalteten Stufe verbunden ist. Wie schematisch in Fig. 5a angedeutet wird, besteht dieser Regelkreis aus dem Materialfluss MF selber, der Niveauüberwachung NU der nachgeschalteten Stufe, der Signalverbindung mit dem Leitrechner LR, dem Antriebsmotor AM, der vorgeschalteten Stufe und der Signalverbindung zwischen dem Rechner und dem Antriebsmotor. Solche Regelkreise sind natürlich wohlbekannter Stand der Technik.

Gemäss dieser Erfindung soll das Verhältnis Laufzeit/Stillzeit mindestens einer vorgeschalteten Stufe, vorzugsweise der Stufe I, vom Leitrechner LR überwacht und mit einem Sollwert verglichen werden. Dazu wird ein Signal vom Antriebsmotor AM (Fig. 5a) über die Leitung 30 an den Rechner gesendet und da mit einem Takt-Signal von einem Taktgeber TG einer UND-Operation unterworfen (schematisch durch ein UND-Tor angedeutet), und das daraus resultierende Signal wird an einen Zähler Z geliefert. Letzterer erhält auch das Takt-Signal vom Taktgeber TG und nützt letzteres Signal aus, um vorbestimmte Zeitperioden T (Fig. 5B) gleicher Länge zu definieren. Innerhalb jeder Zeitperiode T summiert der Zähler Z entweder die Zeitintervalle t, während denen der Antriebsmotor AM läuft, oder die kleineren, dazwischenliegenden Pausen. Aus diesen Werten errechnet der Zähler Z einen Durchschnittswert für das Istverhältnis Laufzeit/Stillzeit der entsprechenden vorgeschalteten Stufe.

Das Istverhältnis-darstellende Ausgangssignal des Zählers Z wird einem Vergleichsgerät G geliefert und da mit einem einen Sollwert darstellenden Signal verglichen. Ein allfällige Abweichungen darstellendes Signal wird vom Rechner LR in ein entsprechendes Steuersignal umgewandelt, um die effektive Produktion der vorgeschalteten Maschine entsprechend zu ändern. Angenommen, der Rechner LR steuert dadurch die Produktion der Stufe I (Ballenabtragmaschine), so kann die gewünschte Produktionsänderung über die eine, die andere oder beide von zwei Einstellungsmöglichkeiten durchgeführt werden, und zwar durch Einstellung der Abtragtiefe oder Einstellung der Fahrgeschwindigkeit des Aggregates. Entsprechende Signale können über die Leitung 28 (Fahrgeschwindigkeit) an den Antriebsmotor des Gesamtaggregates und/oder über die Leitung 328 an ein Höheneinstellgerät (nicht gezeigt) für das Ballenabtragorgan des Aggregates (siehe EP-B-93235 und USA-A-4,660,257)geliefert werden.

Das den Sollwert darstellende Signal, welches an das Gerät G geliefert wird, muss vom Leitrechner LR in Abhängigkeit von über die Leitung 10 erhaltenen Signale erzeugt werden. In der bevorzugten Anordung ist der Sollwert schrittweise in Abhängigkeit von der Anzahl momentan laufenden Karden gewählt, wobei nicht unbedingt die absolute Zahl, sondern nur der Anteil laufender Karden im Vergleich zur maximalen Anzahl wichtig ist. Zum Beispiel wenn alle Karden laufen, kann der Sollwert für das Verhältnis Laufzeit/Stillzeit der Ballenabtragmaschine auf 90: 10 eingestellt werden. Wenn nur noch zwei Drittel der Karden laufen, kann das Sollverhältnis für die Ballenabtragmaschine auf 60: 40 reduziert werden ― eine lineare Anpassung des Verhältnisses an die reduzierte Anzahl laufender Karden.

Jede Zwischenstufe kann auch individuell vom Leitrechner LR überwacht werden. In den Zwischenstufen gibt es normalerweise nur eine Einstellmöglichkeit, falls eine Anpassung des Stop/Go-Verhältnisses durchzuführen ist, und zwar eine Änderung der Drehzahl der Speisewalzen des Flocken- bzw. Faserlieferaggregates.

Mögliche Änderungen sind schematisch in Fig. 5b angezeigt. Im Normalbetrieb, bei voller Produktion in der Stufe VI (alle Karden K laufen) läuft die Ballenabtragmaschine innerhalb einer Periode T über fünf Intervalle t, welche mit vollen Linien gezeichnet wurden (ein solcher regelmässiger Lauf ist natürlich für die Praxis höchst unwahrscheinlich, dient aber nur Erklärung des Prinzips). Beim Ausfall der Produktion einer oder mehrerer Karden muss die Dauer jedes Intervalls in der gegebenen Zeitperiode T reduziert werden (Δ), was mit gestrichelten, vertikalen Linien angedeutet wurde.

Falls nun die effektive Produktion der vorgeschalteten Stufe (ein Durchschnittswert über die Zeitperiode T) nicht ausreicht, um das Füllniveau in der nachgeschalteten Stufe innerhalb vorbestimmten Grenzen zu halten, muss die maximale Produktion der vorgeschalteten Stufe (konstant über jeden Zeitintervall) erhöht werden, um dadurch das neu eingestellte Sollverhältnis für die Laufzeit/Stillzeit einzuhalten. Eine solche Erhöhung ist mit i zwischen der ersten und zweiten Zeitperiode in Fig. 5b angedeutet, wobei die Dauer Δ jedes Intervalls in der zweiten Zeitperiode der Dauer der reduzierten Intervalle Δ (gestrichelt angedeutet) der ersten Zeitperiode entspricht.

Aus Fig. 3 wird es ersichtlich sein, dass die Produktion der ersten kontinuierlich laufenden Stufe (im gegebenen Beispiel der Karderie) den Sollwert für das Verhältnis Laufzeit/Stillzeit mindestens einer und vorzugsweise aller vorgeschalteten diskontinuierlich laufenden Stufen bestimmt. Das sind aber nicht unbedingt alle vorgeschalteten Stufen. Der Monowalzenreiniger (Stufe II in Fig. 3) läuft kontinuierlich, obwohl die beiden Stufen I und III diskontinuierlich laufen. In diesem Fall spielt die Stufe II keine Rolle in der "Regelkette", die sie durch die Verbindung Speicherkasten ― Rechner ― Ballenöffner einfach überspringt.

Die Erfindung ist nicht auf die Ausnutzung eines Produktionssignals von der Karde zur Steuerung der vorgeschalteten Maschinen eingeschränkt. Das zutreffende Produktionssignal sollte aber kontinuierlich vorhanden sein und ein zuverlässiges Mass für die tatsächliche Produktion der Linie darstellen. Die erste Stufe der Linie, die diese Bedingungen erfüllen kann, wird vorzugsweise als die bestimmende Stufe für die Steuerung der vorgeschalteten Maschinen gewählt. In der Kurzstapelspinnerei sind die erwähnten Bedingungen normalerweise erst in der Karderie erfüllbar.

Normalerweise wird die eingestellte Produktion jeder einzelnen Karde gleich sein. Zur Ermittlung der momentanen Produktion der Karderie reicht es dann, dem Rechner mitzuteilen, ob jede einzelne Karde läuft oder nicht. Falls die Produktionswerte für die einzelnen Karden individuell eingestellt werden, muss dem Rechner nicht nur mitgeteilt werden, ob eine bestimmte Karde läuft, sondern auch, welche Produktion momentan für diese Karde eingestellt worden ist.

Die in Fig. 5a gezeigte Schaltung zur Überwachung des Istverhältnisses Laufzeit/Stillzeit ist nicht wesentlich. Alternativvorschläge sind schon in EP-B-93235 aufgeführt worden. Die optimale Zeitperiode (T) für die Überwachung kann empirisch festgestellt und dann vorprogrammiert werden.

Der Begriff "Anlage" in diesem Zusammenhang umfasst eine Mehrzahl von Verarbeitungsstufen, die miteinander durch geeignete Fasertransportmittel und/oder Regelungseinrichtungen in einer Verarbeitungslinie verkettet worden sind. Die zu verarbeitenden Fasern laufen die Stufen in einer vorgegebenen Reihenfolge durch. Das Fasertransportmittel ist vorzugsweise pneumatisch, aber nicht unbedingt. Der Transportvorgang läuft auf jeden Fall automatisch ab, d.h. ohne Eingriff des Bedienungspersonals. Er läuft auch normalerweise kontinuierlich ab, d.h. es handelt sich hier nicht um den schubweisen Transport.

Gemäss den schon beschriebenen Vorschlägen ist die "Feinregulierung" durch Aenderung der Produktion durchzuführen, was normalerweise eine Qualitätsänderung bedeutet. In unserer neu eingereichten schweizerischen Patentanmeldung Nr. 3911/87 (= EP-A-0312805) (Titel: Produktionssteuerung) schlagen wir ein Verfahren vor, wonach die Gesamtproduktion einer Verarbeitungsstufe bzw. Verarbeitungsmaschine veränderbar ist, die spezifische Produktion (Produktion pro Längeneinheit der Verarbeitungsbreite) aber konstant gehalten werden kann, was konstante Qualität bedeutet. Das in dieser neuen Patentanmeldung vorgeschlagene Verfahren kann vorteilhafterweise mit der hier vorliegenden Erfindung kombiniert werden.

## Patentansprüche

1. Eine faserverarbeitende Anlage mit mindestens einer Faserlieferstufe (X; UF, UM, ERM,FS), welche diskontinuierlich im Stop/Go-Betrieb läuft und mit mindestens einer Faserverarbeitungsstufe (Z, K), die durch automatische Fördermittel zur Förderung der zu verarbeitenden Fasern in einer vorgegebenen Reihenfolge mit der Faserlieferstufe verbunden ist, dadurch gekennzeichnet,
dass eine Steuerung (Fig. 5A) zur Ueberwaching des IstVerhältnisses Laufzeit/Stillzeit im Vergleich zu einem Sollwert für das Verhältnis Laufzeit/Stillzeitt der genannten diskontinuierlich laufenden Stufe (UF, FS), sowie Mittel (LR) zur Erzeugung eines Signals (28, 24, 20, 16) vorhanden sind, wobei letzteres die Gesamtproduktion der dergenannten Faserlieferstufe (UF, FS) resp; gegebenenfalls Faserlieferstufen (UF, UM, ERM, FS) nachgeschalteten Verarbeitungsstufe (K) darstellt und, dass die Steuerung auf dieses Signal, zur Veränderung des Sollwertes für das Verhältnis Laufzeit/Stillzeit der gennanten diskontinuierlich laufenden Stufe (UF, FS), je nach Gesamtproduktion dieser Stufe, reagiert.

2. Eine Anlage gemäss Anspruch 1, dadurch gekennzeichnet,
dass die genannte nachgeschaltete Verarbeitungsstufe die Karderie (K) ist.

3. Eine Anlage gemäss Anspruch 1 oder 2, dadurch gekennzeichnet,
dass die genannte diskontinuierlich laufende Stufe die Faserspeisung (FS) zu den Karden (K) ist.

4. Eine Anlage gemäss Anspruch 1 oder 2, dadurch gekennzeichnet,
dass die genannte diskontinuierlich laufende Stufe die Ballenabtragung (UF) ist.

5. Eine Anlage gemäss Anspruch 1, 2 oder 3, dadurch gekennzeichnet,
dass die Steuerung (Fig. 5A) das Istverhältnis Laufzeit/- Stillzeit jeder diskontinuierlich laufenden Stufe (UF, UM, ERM, FS) überwacht.

## Claims

1. A fibre-processing installation comprising at least one fibre supply stage (X; UF; UM, ERM, FS), running discontinuosly in stop/go operation and with at least one fibre-processing stage (Z, K) which is connected to the fibre suppply stage with an automatic feed means in order to feed the fibres to be processed in a predetermined sequence, characterized in that
a control (Fig. 5A) for monitoring the actual operative/inoperative time ratio in comparison with a nominal value for the operative/inoperative time ratio of the said discontinuously operating stage (UF, FS), and a means (LR) for producing a signal (28, 24, 20, 16) are present, the latter representing the total production of the processing stage (K) downstream of the said fibres feed stage (UF, FS) or fibre feed stages (UF, UM, ERM, FS), and the control reacting to this signal for changing the nominal value of the operative/inoperative time ratio of the said discontinuously running stage (UF, FS) depending on the total production of this stage.

2. An installation in accordance with claim 1, characterized in that
the said downstream processing stage is the card room (K).

3. An installation in accordance with claims 1 or 2, characterized in that
the said discontinuously running stage is the fibre feed (FS) to the cards (K).

4. An installation in accordance with claims 1 or 2, characterized in that
the said discontinuously running stage is the bale material removal unit (UF).

5. An installation in accordance with claims 1, 2 or 3, characterized in that
the control (Fig. 5A) monitors the actual operative/inoperative time ratio of each discontinuously running stage (UF, UM, ERM, FS).

## Revendications

1. Une installation travaillant les fibres, comprenant au moins une étape de livraison de fibres (X; UF, UM, ERM, FS) travaillant discontinuellement en mode stop/go (marche/arrêt), et avec au moins une étape de travail de fibres (Z, K) qui est connectée à l'étape de livraison de fibres avec un moyen d'alimentation automatique de manière à alimenter les fibres devant être travaillées dans une séquence prédéterminée, caractérisée par le fait
qu'il existe une commande (figure 5A) servant à surveiller la relation instantanée de temps actif/inactif en comparaison avec une valeur nominale pour la relation de temps actif/inactif de ladite étape travaillant discontinuellement (UF, FS) ainsi qu'un moyen (LR) servant à produire un signal (28, 24, 20, 16), ce dernier représentant la production totale de l'étape de travail (K) située après ladite étape de livraison de fibres (UF, FS) respectivement, le cas échéant, les étapes de livraison de fibres (UF, UM, ERM, FS), et que la commande réagit à ce signal pour le changement de la valeur nominale pour la relation de temps actif/inactif de ladite étape travaillant discontinuellement (UF, FS), dépendant de la production totale de cette étape.

2. Une installation selon revendication 1, caractérisée par le fait
que ladite étape de travail en aval est la salle de cardes (K).

3. Une installation selon revendication 1 ou 2, caractérisée par le fait
que ladite étape travaillant discontinuellement est l'alimentation en fibres (FS) vers les cardes (K).

4. Une installation selon revendication 1 ou 2, caractérisée par le fait
que ladite étape travaillant discontinuellement est le prélèvement de balles (UF).

5. Une installation selon revendication 1, 2, ou 3,caractérisée par le fait
que la commande (figure 5A) surveille la relation instantanée de temps actif/inactif de chaque étape travaillant discontinuellement (UF, UM, ERM, FS).
